# EUROPÄISCHE PATENTSCHRIFT

(11) **EP 0 844 205 B1**
(45) Veröffentlichungstag und Bekanntmachung des Hinweises auf die Patenterteilung: **10.10.2001**
(21) Anmeldenummer: 97810886.8
(22) Anmeldetag: 20.11.1997
(51) Int. Cl.: B65H 45/14

(54) **Vorrichtung zum Falzen von Papierbogen**
Folding apparatus for paper sheets
Dispositif pour le pliage de feuilles de papier

(30) Priorität: 26.11.1996 CH 291096
(43) Veröffentlichungstag der Anmeldung: 27.05.1998
(73) Patentinhaber: GRAPHA-HOLDING AG, 6052 Hergiswil (CH)
(72) Erfinder: Götting, Georg, 79541 Lörrach (DE)

(56) Entgegenhaltungen:
- EP-A- 0 447 173
- EP-A- 0 511 574
- EP-A- 0 640 549
- US-A- 4 900 391
- US-A- 5 364 332
- PATENT ABSTRACTS OF JAPAN vol. 016, no. 262 (M-1265), 15.Juni 1992 & JP 04 064577 A (DUPLO CORP), 28.Februar 1992,

## Beschreibung

Die vorliegende Erfindung betrifft eine Falzvorrichtung gemäss Oberbegriff des Anspruches 1. Eine solche Vorrichtung ist bekannt (siehe z.B. US 5,364,332). Bei dieser bekannten Vorrichtung dreht ein Zufuhrwalzenpaar mit konstanter Geschwindigkeit und fördert die einzeln zugeführten Bogen in eine schräg nach oben geneigte Falztasche mit einem Anschlag. Wenn der vordere Bogenrand an den Anschlag anstösst, baucht der Boden nach unten aus gegen den Einzugsspalt zwischen der unteren Zufuhrwalze und einer Falzwalze. Der Bogen wird dort erfasst und gefalzt und nach unten ausbefördert.

Der vorliegenden Erfindung liegt die Aufgabe zugrunde, eine derartige Vorrichtung so weiterzubilden, dass eine höhere Arbeitsgeschwindigkeit erreicht werden kann. Diese Aufgabe wird durch die kennzeichnenden Merkmale des Anspruchs 1 gelöst.

Nachfolgend werden Ausführungsbeispiele der Erfindung anhand der Zeichnung erläutert. Darin zeigt:
- Fig. 1a bis 1c: schematische Darstellungen einer ersten Ausführungsform,
- Fig. 2: eine zweite Ausführungsform und
- Fig. 3 und 4: Diagramme der Umlaufgeschwindigkeiten der Walzen.

Die Vorrichtung 1 nach Figur 1 hat ein Zufuhrwalzenpaar 10, 11 mit horizontalen, senkrecht übereinander angeordneten Drehachsen 12, 13. Die untere Walze 10 ist durch einen Servomotor 14 mit angekoppeltem Drehwinkelgeber 15 angetrieben. Die gemeinsame Tangentialebene 16 im Einzugsspalt 17 der Walzen 10, 11 ist horizontal. Das Walzenpaar 10, 11 fördert den im Einzugspalt 17 erfassten Bogen 18 in eine geneigt zur Ebene 16 angeordnete Falztasche 19 mit einem einstellbaren Endanschlag 20 für die Vorderkante 21 des Bogens 18. Sobald die Vorderkante 21 am Anschlag 20 anschlägt, baucht der Bogen im Bereich der Walzen 10, 11 nach unten aus (Figur 1b), bis er im Einzugsspalt 22 zwischen der Walze 10 und einer daran angepressten Falzwalze 23 erfasst wird und gefalzt durch das Walzenpaar 10, 23 nach unten abtransportiert wird (Figur 1c). Die Drehachse 24 der Falzwalze 23 ist parallel zu den Achsen 12, 13 und auf gleichem Niveau wie die Achse 12 angeordnet. Die Bogen 18 können ohne gegnseitigen Abstand voneinander in Förderrichtung A zugeführt werden. Die Walzen 10, 11, 23 können durch Getriebemittel miteinander gekoppelt sein, zum Beispiel über einen Riementrieb.

Um die Anschlaggeschwindigkeit an den Anschlag 20 zu reduzieren, wird unmittelbar nach dem Erfassen des Bogens 18 im Einzugsspalt 17 die Walze 10 und damit auch die Walze 11 beschleunigt und anschliessend verzögert auf eine Umfangsgeschwindigkeit, die wesentlich geringer ist als die Zufuhrgeschwindigkeit v₀ der Bogen 18. Der Verlauf der Umfangsgeschwindigkeit v der Walzen 10, 11 eines Ausführungsbeispiels ist in Figur 3 in Funktion der Zeit dargestellt. Die Zufuhrgeschwindigkeit v₀ der Papierbogen 18 beträgt in diesem Beispiel 6 m/s. Nach dem Erfassen eines Bogens 18 im Einzugsspalt 17 wird die Umfanggeschwindigkeit v zunächst auf 9 m/s beschleunigt und anschliessend auf etwas weniger als 3 m/s abgebremst. Im Bereich dieser tiefsten Gewchwindigkeit erfolgt der Anschlag der Vorderkante 21 am Anschlag 20. Anschliessend wird die Umfangsgeschwindigkeit v auf etwa 7 m/s erhöht und wieder auf die Zufuhrgeschwindigkeit v₀ der Bogen 18 gesenkt. Damit die Bogen ohne Abstand voneinander angeliefert werden können, muss die von der dargestellten Kurve eingeschlossene Fläche A oberhalb der Zufuhrgeschwindigkeit von 6 m/s mindestens so gross sein wie die Fläche B unterhalb von 6 m/s.

Mit der erfindungsgemässen Ausbildung gelingt es, die Anschlaggeschwindigkeit am Anschlag 20 wesentlich unter die Zufuhrgeschwindigkeit v₀ der Bogen zu reduzieren. Damit kann diese Zufuhrgeschwindigkeit v₀ für eine gegebene Papierqualität erheblich gesteigert werden. Die Vorrichtung kann direkt an eine Druckmaschine angebaut werden, was bei den heute bekannten Falzvorrichtungen wegen deren niedriger Arbeitsgeschwindigkeit nicht sinnvoll war. In diesem Falle wird die Vorrichtung mit der Druckmaschine synchronisiert. Falls sie separat betrieben wird, kann zum Beispiel unmittelbar vor dem Einzugsspalt 17 eine Lichtschranke angeordnet werden, welche jeweils den vorderen Blattrand 21 der Bogen 18 abtastet. Weil durch die Beschleunigung der Bogen 18 jeweils ein Zwischenraum zwischen aufeianderfolgenden Bogen 18 entsteht, ist dadurch eine einfache Synchronisation mit dem Zufuhrtakt möglich. Durch die Verminderung der Anschlaggeschwindigkeit wird auch der Lärm reduziert. Beschädigungen und Zerknittern der Bogen werden weitgehend vermieden.

In Figur 1 ist noch eine Zusatzvorrichtung angedeutet, mit welcher die Anschlaggeschwindigkeit an den Anschlag 20 weiter reduziert werden kann. Der Anschlag 20 ist auf einem Schlitten 28 montiert, der auf einer Führung 29 parallel zur Längserstreckung der Falztasche 19 verschiebbar ist. Durch einen Servoantrieb 30, welcher zum Beispiel in Funktion des mit dem Winkelgeber 15 gemessenen Drehwinkels der Walze 10 gesteuert wird, wird der Anschlag 20 kurz vor Eintreffen der Vorderkante 21 in Vorschubrichtung A auf zum Beispiel die halbe Umnfangsgeschwindigkeit v der Walze 10 zu diesem Zeitpunkt beschleunigt und erst nach dem Aufschlagen abgebremst und wieder in die Grundstellung zurückgefahren.

In Figur 2 ist eine weitere Ausführungsform der Erfindung dargestellt. Bei dieser Vorrichtung 2 ist die Falztasche 19 verkürzt und der Anschlag 20 ersetzt durch ein Walzenpaar 35, 36. Die Achsen 37, 38 der Walzen 35, 36 sind parallel zu den Achsen 12, 13, 24. Die gemeinsame Tangentialebene 39 der Walzen 35, 36 in ihrem Einzugsspalt 40 schneidet die Ebene 16 unter einem spitzen Winkel α. Mindestens eine der Walzen 35, 36 ist durch einen Servomotor 41 mit einem angekoppelten Winkelgeber 42 angetrieben. Bei diesem Ausführungsbeispiel laufen die Walzen 37, 38 zunächst mit gleicher Umfangsgeschwindigkeit wie die Walzen 10, 11 bis der Bogen 18 im Einzugsspalt 40 erfasst ist. Anschliessend werden sie gemeinsam mit den Walzen 10, 11, 23 abgebremst und bei einem vorgegebenen, einstellbaren Drehwinkel der Walze 10 gestoppt und anschliessend reversiert. Sie laufen dann mit gleicher Umfangsgeschwindigkeit wie die Walzen 10, 11, 23 aber im umgekehrten Drehsinn.

Diese Ausführungsform hat den Vorteil, dass sie noch einfacher an andere Bogenformate anpassbar ist und dass mit ihr auch sehr heikle Papierbogen, zum Beispiel sehr dünne und leicht knitternde Bogen problemlos gefalzt werden können.

Figur 4 zeigt ein Diagramm der Umfangsgeschwindigkeiten der Walzen 10, 11, 23 einerseits (Kurve C) und der Walzen 35, 36 (Kurve D). Wie aus dem Diagramm ersichtlich ist, werden nach Einzug des Bogens 18 im Einzugsspalt 17 zunächst alle Walzen 10, 11, 23, 35, 36 von der Zuführgeschwindigkeit v₀ von 6 m/s auf eine Umfangsgeschwindigkeit v von 12 m/s beschleunigt und anschliessend bis zum Stillstand abgebremst. Die Rollen 10, 11, 23 werden danach wieder auf die Ausgangsgeschwindigkeit v₀ beschleunigt und die Walzen 35, 36 drehen mit derselben Geschwindigkeit synchron in der Gegenrichtung. Der Bogen 18 wird von beiden Walzenpaaren 10, 11 und 35, 36 synchron in den Einzugsspalt 22 gefördert und gefalzt. Beim Punkt 46 oder kurz davor verlässt der vordere Rand 21 des Bogens 18 die Walzen 35, 36, worauf diese wieder abgebremst und in der ursprünglichen Drehrichtung auf Synchronlauf mit den Walzen 10, 11, 23 beschleunigt werden. Beim Eintritt des nächsten Bogens 18 laufen alle Walzen 10, 11, 23, 35, 36 wieder synchron. Um die Bogen 18 abstandslos zuführen zu können, muss auch hier die Fläche A mindestens so gross sein wie die Fläche B.

## Patentansprüche

1. Vorrichtung zum Falzen von Papierbogen (18), umfassend eine durch einen ersten Antrieb (14) angetriebene erste Zufuhrwalze (10), eine gegen die erste Zufuhrwalze (10) angepresste zweite Zufuhrwalze (11), ein Leitelement (19, 20; 35, 36) zum Führen und Anhalten eines vorderen Bogenendes (21) sowie eine gegen die erste Zufuhrwalze (10) angepresste Falzwalze (23), **dadurch gekennzeichnet, dass** der erste Antrieb (14) so ausgebildet und gesteuert ist, dass die Umfangsgeschwindigkeit (v) der Zufuhrwalzen (10, 11) nach dem Erfassen des vorderen Bogenrandes (21) zunächst über die Zufuhrgeschwindigkeit (v₀) der Bogen (18) beschleunigt und anschliessend vor dem Anhalten des vorderen Blattrandes (21) unter die Zufuhrgeschwindigkeit (v₀) verzögert wird.

2. Vorrichtung nach Anspruch 1, wobei das Leitelement eine Falztasche (19) mit einem Anschlag (20) umfasst.

3. Vorrichtung nach Anspruch 2, wobei der Anschlag (20) formatverstellbar ist.

4. Vorrichtung nach Anspruch 2 oder 3, wobei der Anschlag (20) mittels eines oszillierenden zweiten Antriebes (30) in Förderrichtung A der Bogen (18) hin und her beweglich ist.

5. Vorrichtung nach Anspruch 1, wobei das Leitelement zwei zusammenwirkende Umkehrwalzen (35, 36) umfasst, welche mit einem reversierbaren dritten Antrieb (41) verbunden sind, und wobei die Umfangsgeschwindigkeit (v) und Drehrichtung dieser Umkehrwalzen (35, 36) über den Falzzyklus (T) geregelt/gesteuert ist.

6. Vorrichtung nach Anspruch 5, wobei die Tangentialebene (39) durch den Einzugsspalt (40) der Umkehrwalzen (35, 36) die Tangentialebene (16) durch den Einzugsspalt (17) der Zufuhrwalzen (10, 11) unter einem spitzen Winkel α schneidet.

7. Vorrichtung nach einem der Ansprüche 1 bis 6, wobei das Integral des positiven Wertes der Differenz zwischen der Umfangsgeschwindigkeit (v) der Zufuhrwalzen (10, 11) und der Zufuhrgeschwindigkeit (v₀) der Bogen (18) über die Zeit (t) während einer Zykluszeit (T) mindestens so gross ist wie das Integral des negativen Wertes (B) dieser Differenz.

8. Druckmaschine mit einer angebauten Vorrichtung gemäss einem der Ansprüche 1 bis 7.

## Claims

1. An apparatus for folding paper sheets (18), comprising a first feed roller (10) driven by a first drive (14), a second feed roller (11) which is pressed against the first feed roller (10), a guide element (19, 20; 35, 36) for guiding and stopping a front sheet end (21), and comprising a folding roller (23) pressed against the first feed roller (10), **characterised in that** the first drive (14) is constructed and controlled so that after the front sheet edge (21) has been grasped the peripheral velocity (v) of the feed rollers (10, 11) is first increased to a value higher than the feed velocity (v₀) of the sheets (18) and is subsequently reduced to a value lower than the feed velocity (v₀) before the front sheet edge (21) is stopped.

2. An apparatus according to claim 1, wherein the guide element comprises a fold pocket (19) with a stop (20).

3. An apparatus according to claim 2, wherein the stop (20) can be adjusted according to the format.

4. An apparatus according to claims 2 or 3, wherein the stop (20) can be moved to and fro in the direction of feeding A of the sheets (18) by means of an oscillating second drive (30).

5. An apparatus according to claim 1, wherein the guide element comprises two cooperating reversing rollers (35, 36) which are connected to a reversible third drive (41), and wherein the peripheral velocity (v) and direction of rotation of said reversing rollers (35, 36) are regulated/controlled over the folding cycle (T).

6. An apparatus according to claim 5, wherein the tangential plane (39) through the feed gap (40) of the reversing rollers (35, 36) intersects the tangential plane (16) through the feed gap (17) of the feed rollers (10, 11) at an acute angle α.

7. An apparatus according to any one of claims 1 to 6, wherein the integral with respect to time (t) of the positive value of the difference between the peripheral velocity (v) of the feed rollers (10, 11) and the feed velocity (v₀) of the sheets (18) during a cycle period (T) is at least as great as the integral of the negative value (B) of said difference.

8. A printing machine having a built-on apparatus according to any one of claims 1 to 7.

## Revendications

1. Dispositif pour plier des feuilles de papier (18), comprenant un premier cylindre délivreur (10) mené par un premier entraînement (14), un second cylindre délivreur (11) pressé contre le premier cylindre délivreur (10), un élément directeur (19, 20 ; 35, 36) pour guider et arrêter l'extrémité antérieure (21) d'une feuille, ainsi qu'un cylindre plieur (23) pressé contre le premier cylindre délivreur (10), **caractérisé par** le fait que le premier entraînement (14) est réalisé et commandé de façon telle que la vitesse périphérique (v) des cylindres délivreurs (10, 11) soit tout d'abord accélérée au-delà de la vitesse d'amenée (vₒ) des feuilles (18), après la saisie du bord antérieur (21) d'une feuille, puis ralentie en deçà de la vitesse d'amenée (vₒ) avant l'arrêt du bord antérieur (21) de la feuille.

2. Dispositif selon la revendication 1, dans lequel l'élément directeur comprend un alvéole de pliage (19) muni d'une butée (20).

3. Dispositif selon la revendication 2, dans lequel la butée (20) est réglable en fonction du format.

4. Dispositif selon la revendication 2 ou 3, dans lequel la butée (20) peut être animée d'un va-et-vient dans la direction de convoyage A des feuilles (18), au moyen d'un deuxième entraînement (30) oscillant.

5. Dispositif selon la revendication 1, dans lequel l'élément directeur comprend deux cylindres inverseurs (35, 36) associés, qui sont reliés à un troisième entraînement (41) réversible ; et dans lequel la vitesse périphérique (v) et le sens de rotation de ces cylindres inverseurs (35, 36) sont régulés/commandés par le cycle de pliage (T).

6. Dispositif selon la revendication 5, dans lequel le plan tangentiel (39) passant par l'interstice d'introduction (40) des cylindres inverseurs (35, 36) coupe, selon un angle aigu α, le plan tangentiel (16) passant par l'interstice d'introduction (17) des cylindres délivreurs (10, 11).

7. Dispositif selon l'une des revendications 1 à 6, dans lequel l'intégrale de la valeur positive de la différence entre la vitesse périphérique (v) des cylindres délivreurs (10, 11) et la vitesse d'amenée (vₒ) des feuilles (18), considérée dans le temps (t) au cours d'une durée de cycle (T), est au moins égale à l'intégrale de la valeur négative (B) de cette différence.

8. Machine d'impression équipée d'un dispositif rapporté, conforme à l'une des revendications 1 à 7.
